# EUROPÄISCHE PATENTSCHRIFT

(11) **EP 0 492 424 B1**
(45) Veröffentlichungstag und Bekanntmachung des Hinweises auf die Patenterteilung: **19.07.1995**
(21) Anmeldenummer: 91121750.3
(22) Anmeldetag: 19.12.1991
(51) Int. Cl.: F23G 7/00, F23G 5/12, F42B 33/06

(54) **Reaktor zur Verbrennung von Explosivstoffen**
Reactor for burning explosive substances
Réacteur pour la combustion des substances explosives

(30) Priorität: 24.12.1990 DE 4041744
(43) Veröffentlichungstag der Anmeldung: 01.07.1992
(73) Patentinhaber: DORNIER GMBH, D-88004 Friedrichshafen (DE)
(72) Erfinder: Tanner, Werner, Dr., W-7997 Immenstaad (DE); Resch, Herbert, W-8912 Kaufering (DE); Kauertz, Manfred, W-5630 Remscheid 1 (DE)
(74) Vertreter: Landsmann, Ralf, Dipl.-Ing.

(56) Entgegenhaltungen:
- EP-A- 0 349 865
- DE-A- 2 220 702
- DE-B- 1 678 212
- US-A- 4 136 624

## Beschreibung

Die Erfindung betrifft einen Reaktor zur Verbrennung von Explosivstoffen und explosiven Gegenständen.

Explosivstoffe sind feste, plastische oder flüssige explosionsfähige Stoffe, wie Sprengstoffe, Treib- und Schießstoffe, Zündstoffe, Anzündstoffe und pyrotechnische Stoffe.

Explosive Gegenstände sind Gegenstände, die Explosivstoffe enthalten und eine Sprengwirkung, Schieß- oder Treibwirkung, Zündwirkung, Anzündwirkung oder pyrotechnische Wirkung erzielen sollen. Zu den explosiven Gegenständen gehört beispielsweise die Munition.

Unter dem oben genannten Begriff "Verbrennung" soll jewede oxidative Reaktion verstanden werden, die der Explosivstoff mit dem im Explosivstoff enthaltenen oder zusätzlichem Sauerstoff (auch Luft-Sauerstoff) nach Zünden mit einer offenen Flamme eingeht und die dazu führt, daß der Explosivstoff seine Explosionsfähigkeit verliert.

Aus der **US-A-4 136 624** ist ein Reaktor zur Verbrennung von Abfallstoffen bekannt, in der Form eines Durchstoßreaktors mit einem nach außen abgeschlossenen Reaktor mit einem geschlossenen Reaktionsraum, mit Schleusen und mit einer Reihe von Kassetten für das zu verbrennende Gut, die längs durch den Reaktor geführt werden. In diesem Reaktor werden durch Erwärmung der Behälter mit offener Flamme die Abfälle zunächst entgast und die dabei entstehenden Schwelgase in Anwesenheit von genügend Sauerstoff sofort entzündet und verbrannt. Für die Verbrennung von Explosivstoffen eignet sich dieser Reaktor nicht, da bei äußerer Wärmezufuhr über die Behälterwandungen eine lokale Überschreitung der Verpuffungstemperatur der jeweiligen Explosivstoffe nicht zu vermeiden ist und in Anwesenheit offener Flammen bei diesen Temperaturen das ganze Explosivstoffinventar explosionsartig reagieren wird.

Eine kontrollierte Verbrennung von Explosivstoffen ist nur möglich, wenn die Temperatur des Explosivstoffes während der Verbrennung unterhalb der jeweiligen Verpfuffungstemperatur gehalten werden kann. Dies ist bei der offenen Verbrennung auf dem Brandplatz in der Regel der Fall. Bei einem geschlossenen Reaktor muß diese Bedingung durch geeignete technische Maßnahmen eingehalten werden. Dieses kann mit der vorliegenden Erfindung erreicht werden.

Aufgabe der Erfindung ist es, einen Reaktor zu schaffen, der eine Verbrennung mit geringstmöglicher Verbrennungsgasabfuhr bei hoher Betriebssicherheit und unter Vermeidung von unkontrollierter Abgabe von Verbrennungsgasen an die Umgebung ermöglicht.

Diese Aufgabe wird erfindungsgemäß gelöst durch den Reaktor mit den Merkmalen des Anspruchs 1. Ausführungen der Erfindung sind Gegenstände von Unteransprüchen.

Die Erfindung wird anhand von drei Figuren näher erläutert.
- Fig. 1 und 3: zeigen einen Längsschnitt durch einen erfindungsgemäßen Reaktor,
- Fig. 2: zeigt einen Querschnitt.

Der erfindungsgemäße Reaktor besteht z.B. aus einem zylindrischen, stationären Gehäuse **1** aus Stahl oder Stahlguß, das mindestens drei konstruktiv gleichartige Reaktionszonen aufweist. Mit diesem Gehäuse **1** dicht verbunden, schließen sich in dieser Ausführung auf beiden Stirnseiten zylindrische Kühlzonen **1a** an, die von außen mit flüssigem oder gasförmigem Kühlmittel oder durch Wärmeabstrahlung gekühlt werden können.
Zwischen Gehäuse **1** und Kühlzonen **1a** ist hier je eine dickwandige Zwischenwand **1b** vorgesehen, die eine Durchtrittsöffnung aufweist, durch die das Gut in die erste Reaktionszone eintreten oder die letzte Reaktionszone verlassen kann. Die Zwischenwand **1b** dient als Strahlungs- und Splitterschutz. An die Kühlzonen **1a** schließen sich eingangs- und ausgangsseitig Schleusenkammern **2** an. Diese dichten den Reaktor mit einem Schieber **3** und nach außen mit einer Klappe (nicht gezeichnet ) gasdicht ab.
Das zu behandelnde Gut **14** befindet sich hier in zweckmäßigerweise rechteckigen, oben offenen Kassetten **6**, die eine formschlüssige, aber nicht verbundene Reihe durch den gesamten Reaktor bilden. Zwischen zwei befüllten Kassetten **6** können ein oder mehrere unbefüllte Kassetten **6** angeordnet sein. Die Gehäusewandungen des gesamten Reaktors (Schleuse **2**, Kühlzone **1a**, Reaktionszonen, Kühlzone **1a**, Schleuse **2**) sind im unteren Innenbereich bevorzugt so gestaltet, daß die entsprechend ausgebildeten Kassetten **6** auf Gleitebenen hintereinander, lückenlos und formschlüssig durch den Reaktor bewegt (geschoben) werden können.

Die Schubbewegung erfolgt durch geeignete Vorrichtungen **12** von der Eingangsschleuse aus in Taktzeiten, entsprechend den erforderlichen Verweilzeiten des Guts im Reaktor.
Weitere Einbauten längs der inneren Gehäusewandung (z. B. die in Fig. 2 gezeigten geneigt verlaufenden, über die Kassettenränder vorspringenden Seitenwände **15**) verhindern, daß Teile des Guts unter die Kassetten **6** fallen können. Am Reaktor befindet sich hier eine Berstscheibe **10**, die bei Überschreiten eines zulässigen Maximaldrucks (z.B. eines Überdrucks von 0,3 bar) durch Bersten den Überdruck entläßt und so den Reaktor vor Beschädigung schützt. Mit der Bezugsziffer **11** ist eine Ausstoßvorrichtung gezeichnet.

Jede Reaktionszone (in der Fig. 1 sind fünf Reaktionszonen gezeigt) weist einen Zündbrenner **5** auf, der mittels einer geeigneten Vorrichtung von außen so eingerichtet werden kann, daß die Flamme das zu behandelnde Gut deutlich berührt. Der Zündbrenner **5** wird vorzugsweise mit Brenngas und Luft oder Sauerstoff betrieben. Wird der Brenner **5** in einer Reaktionszone nicht benötigt, kann er mittels der genannten Vorrichtung zurückgezogen oder gänzlich entfernt werden. Die Zündbrenner **5** lassen sich, z.B. durch Variation der Drucke der zugeführten Gase, in ihrem Flammenbild (Geometrie) und/oder in ihrer Zündenergie auf die jeweiligen Explosivstoffe einstellen.

Jede Reaktionszone weist darüberhinaus mindestens einen Gaszuführungsstutzen **9** sowie mindestens einen Gasabführungsstutzen **8** auf - gezeichnet sind allerdings nur die Stutzen **8** und **9** von drei Reaktionszonen. Die Stutzen **8** und **9** sind bevorzugt auf der Gehäusewand so angeordnet, daß eine gezielte Atmosphärenführung, bevorzugt quer zur Hauptachse des Reaktors, erzielt wird.

Zur Verbrennung fallweise zusätzlich benötigter Sauerstoff oder Verbrennungsluft können jeder Reaktionszone durch Lanzen **4** zugeführt werden, die so angeordnet sind, daß das Oxidationsmittel dort auftrifft, wo die Verbrennung stattfindet. Sauerstoff oder Luft zur Unterstützung der Verbrennung kann auch zusätzlich oder ersatzweise dem im Kreislauf geführten Reaktionsgas-Teilstrom beigemischt und dann über die Gaszuführungsstutzen **9** dem Reaktor zugeführt werden.

An die Stutzen **8** und **9** sind nicht gezeigte Rohrleitungen angeschlossen, die über motorisch verstellbare Steuerklappen zu je einer Sammelleitung führen. Jede Reaktionszone ist in dieser Ausführung mit einem flexiblen, gasdurchlässigen Splitterschutz (hier z.B. dem Panzerkettenvorhang **7**) so ausgestattet, daß freifliegende brennende Teile nicht in Explosivstoff enthaltende, jedoch nicht brennende Kassetten **6** gelangen.

Fig. 2 zeigt einen Querschnitt durch einen Reaktionsraum. Zu erkennen ist der kreisförmige Aufbau des Gehäuses **1**, die Anordnung des Gaszufuhrstutzens **9** und des Gasabfuhrstutzens **8** so, daß eine Querströmung entsteht. Im unteren Teil des Reaktors befindet sich die Kassette **6** mit dem zu verbrennenden Gut **14**. Am rechten Rand sind hier der Brenner **5** und die Lanze **4** zur Zuführung von Sauerstoff gezeigt. Der Brenner kann nach oben und unten verschoben werden. Seine Flamme muß das Verbrennungsgut **14** berühren können. Das Gehäuse **1** ist in seinem mittleren Bereich (Seitenwand **15**) hier so ausgeführt, daß eventuell aus der Kassette **6** austretende Feststoffe durch die Vorsprünge und die schräg abfallenden Seitenwandteile wieder in die Kassetten **6** zurückfallen.
Die Kassetten **6** können symmetrisch zur Ofenlängsachse ausgebildet sein oder aber mit einer Vorrichtung versehen sein, von der das zugegebene Oxidationsmedium (aus **4**) unter oder seitlich in das Verbrennungsgut **14** geleitet wird. Dazu kann z.B. eine Wand **16** (ein Rost) oder ein entsprechendes Element, das das einströmende Gas in das Verbrennungsgut **14** leitet, vorgesehen sein.

Fig. 3 zeigt schematisch einen Reaktor (Gehäuse **1a**) mit sechs Reaktionskammern, wobei hier die erste Reaktionskammer mit einem Dom **18** versehen ist.
Die geometrische Form richtet sich nach Abgasverweilzeit, Flammengeschwindigkeit, Festigkeitsauslegung und so weiter.
Das Volumen und die Höhe des Doms **18** sind auf jeden Fall ein mehrfaches vom jeweiligen Reaktionskammervolumen. Damit ergeben sich folgend Vorteile:
- Der Gesamtreaktor ist universeller einsetzbar (auch für sehr schnell abbrennende Stoffe)
- Bessere Verbrennungsqualität und Abgasbehandlungsverbesserung
- Reduzierung von Rückständen (Asche)
- Höhere Produktionsdurchsätze (kg/h).

## Patentansprüche

1. Reaktor zur Verbrennung von Explosivstoffen, bestehend aus einem Durchstoßreaktor, der nach außen abgeschlossen ist und einen geschlossenen Reaktionsraum aufweist, mit Schleusen Kammern (**2**) und mit einer Reihe von Kassetten (**6**) für das zu verbrennende Gut, die längs durch den Reaktor geführt werden, wobei der Reaktor (**1**) mindestens drei Reaktionszonen hat, die jeweils einen Zündbrenner (**5**), einen Gaszufuhrstutzen (**9**) und eine Gasabfuhrstutzen (**8**) enthalten.

2. Reaktor nach Anspruch 1, **gekennzeichnet durch** Lanzen (**4**) zur Zufuhr eines Oxidationsmittels in mindestens einer der Reaktionszonen.

3. Reaktor nach Anspruch 1 oder Anspruch 2, **gekennzeichnet durch** Kühlzonen (**1a**) vor und hinter den Reaktionszonen.

4. Reaktor nach einem der vorhergehenden Ansprüche, **gekennzeichnet durch** Zwischenwände (**1b**), gasdichte Schleusenkammern (**2**) und Schieber (**3**) zur Abdichtung des Reaktionsraums nach außen.

5. Reaktor nach einem der vorhergehenden Ansprüche, **dadurch gekennzeichnet**, daß die Gasführung (die Gasströmung zwischen Gaseinlaß **9** und Gasauslaß **8**) in jedem Reaktionsraum quer zur Ofenhauptachse verläuft.

6. Reaktor nach einem der vorhergehenden Ansprüche, **gekennzeichnet durch** einen flexiblen Splitterschutz (Panzerkettenvorhang **7**) zwischen den Reaktionszonen.

7. Reaktor nach einem der vorhergehenden Ansprüche, **gekennzeichnet durch** Kassetten (**6**), die oben offen, rechteckig und formschlüssig sind und aneinandergefügt eine durchgehende Reihe bilden können.

8. Reaktor nach einem der vorhergehenden Ansprüche, **gekennzeichnet durch** einen Berstschutz (**10**).

9. Reaktor nach einem der vorhergehenden Ansprüche, **gekennzeichnet durch** einen oder mehrere Dome (**18**) zur Vergrösserung des/der Reaktionszonen.

## Claims

1. Reactor for the combustion of explosive substances, comprising an end charge and discharge reactor that is closed off from the outside and has a closed reaction chamber, having sluice chambers (2) and a series of magazines (6) for the material to be burnt which are guided through the reactor longitudinally, wherein the reactor (1) has at least three reaction zones each of which contains a pilot burner (5), a gas feed connection (9) and a gas discharge connection (8).

2. Reactor according to claim 1, characterised by lances (4) for supplying an oxidising agent in at least one of the reaction zones.

3. Reactor according to claim 1 or claim 2, characterised by cooling zones (1a) upstream and downstream of the reaction zones.

4. Reactor according to any one of the preceding claims, characterised by partition walls (1b), gastight sluice chambers (2) and slide members (3) for sealing off the reaction chamber from the outside.

5. Reactor according to any one of the preceding claims, characterised in that the gas flow (the current of gas between the gas inlet (9) and the gas outlet (8)) is transverse to the major axis of the furnace in each reaction chamber.

6. Reactor according to any one of the preceding claims, characterised by a flexible splinterproof protection device (armoured chain curtain (7)) between the reaction zones.

7. Reactor according to any one of the preceding claims, characterised by magazines (6) that are open at the top, rectangular and interfitting and, when brought together, can form a continuous series.

8. Reactor according to any one of the preceding claims, characterised by a burst protection device (10).

9. Reactor according to any one of the preceding claims, characterised by one or more domes (18) for increasing the size of the reaction zone(s).

## Revendications

1. Réacteur pour la combustion de substances explosives, se composant d'un réacteur continu, qui est clos vis-à-vis de l'extérieur et présente une chambre de réaction fermée, équipé de sas (2) et d'une série de cassettes (6) pour le produit à brûler qui sont guidées longitudinalement à travers le réacteur, le réacteur (1) possédant au moins trois zones de réaction, qui contiennent chacune un brûleur-allumeur (5), une tubulure d'amenée de gaz (9) et une tubulure d'évacuation de gaz (8).

2. Réacteur selon la revendication 1, caractérisé par des lances (4) pour l'amenée d'un moyen d'oxydation dans au moins une des zones de réaction.

3. Réacteur selon la revendication 1 ou la revendication 2, caractérisé par des zones de refroidissement (1a) en amont et en aval des zones de réaction.

4. Réacteur selon l'une des revendications précédentes, caractérisé par des parois intermédiaires (1b), des sas étanches aux gaz (2) et des coulisses (3) pour l'étanchéité de la chambre de réaction vis-à-vis de l'extérieur.

5. Réacteur selon l'une des revendications précédentes, caractérisé en ce que l'écoulement du gaz (la circulation de gaz entre l'admission de gaz 9 et la sortie de gaz 8) dans chaque chambre de réaction s'effectue transversalement à l'axe principal du four.

6. Réacteur selon l'une des revendications précédentes, caractérisé par une protection de séparation flexible (rideau à chaîne blindé 7) entre les zones de réaction.

7. Réacteur selon l'une des revendications précédentes, caractérisé par des cassettes (6) qui sont ouvertes en haut, rectangulaires et à correspondance de formes et peuvent former par aboutement une série continue.

8. Réacteur selon l'une des revendications précédentes, caractérisé par une protection contre l'éclatement (10).

9. Réacteur selon l'une des revendications précédentes, caractérisé par un ou plusieurs dômes (18) pour l'agrandissement de la ou des zones de réaction.
